# EUROPÄISCHE PATENTANMELDUNG

(11) **EP 0 681 923 A1**
(43) Veröffentlichungstag der Anmeldung: **15.11.1995**
(21) Anmeldenummer: 95810264.2
(22) Anmeldetag: 21.04.1995
(51) Int. Cl.: B42B 4/00, B65H 5/32

(54) **Sammelhefter**

(30) Priorität: 26.04.1994 CH 1284/94
(71) Anmelder: GRAPHA-HOLDING AG, CH-6052 Hergiswil (CH)
(72) Erfinder: Merkli, Peter, CH-4665 Oftringen (CH)

(57) **Zusammenfassung**

Ein Sammelhefter weist wenigstens eine Sammelstrecke und eine anschliessende Heftstrecke auf, die durch wenigstens ein Trum eines Zugmittels (2) mit daran befestigten, einseitig schräg abfallende Auflageflächen aufweisenden Stützelementen (3) als sattelförmige Auflage (1) ausgebildet sind und Mitnehmer (4) zum Transport der von Anlegern nacheinander aufgespreizt abgelegten Druckbogen besitzen.

## Beschreibung

Die Erfindung betrifft einen Sammelhefter mit entlang einer durch wenigstens ein Trum eines endlos umlaufenden kettenartigen Zugmittels mit daran befestigten, eine sattelförmige Auflage für die nacheinander aufgespreizt abgelegten Druckbogen bildenden Stützelementen und mit Mitnehmern ausgebildeten Sammelstrecke, die in eine anschliessende, zum Heften der übereinander abgelegten Druckbogen bestimmte Heftstrecke mündet.

Beim Sammelheften mit einer Einrichtung gemäss der eingangs genannten Art durchlaufen die zu verarbeitenden Druckbogen nach dem Verlassen der Anleger auf dem weiteren Verarbeitungsweg eine Sammelstrecke, auf der die Druckbogen übereinander aufgespreizt abgelegt werden, und eine an die Sammelstrecke anschliessende Heftstrecke, auf der die zu vollständigen Druckprodukten gesammelten Druckbogen auf der Falzlänge üblicherweise zweifach geheftet werden.
Auf der längeren Sammelstrecke werden die abgelegten Druckbogen durch die an wenigstens einem Zugmittel vorgesehenen Mitnehmer in die Beschickungsposition des nächsten Anlegers versetzt. Hierzu wird bekannterweise eine Rollenkette verwendet, deren jeweils übernächste Kettenglieder zur Bildung einer ununterbrochenen sattelförmigen Auflage mit beidseits der Rollenkette schräg abfallenden Stützflächen versehen sind, wobei sich die Oberkante der Auflage etwa über der Längsmittelachse der Rollenkette befindet.
Vor der nach dem Sammeln folgenden Heftstrecke endet die Sammelstrecke bzw. die dieser zugeordneten Förderkette aufgrund der eben beschriebenen Ausführungsform der Auflage, die ein Zustellen der von unten nach oben angetriebenen Umbiegevorrichtung in der Längsmittelachse der Rollenkette bzw. dem oberen Trum des Zugmittelgetriebes verhindert.
Die vollständigen Druckprodukte werden am bzw. nach dem Ende der Sammelstrecke zum Weitertransport auf die Heftstrecke von einer für die Durchführung des Heftvorganges geeigneten Fördervorrichtung, bspw. zwei parallelen Zugmittelgetrieben als Fortsetzung der Auflage der Sammelstrecke oder sogenannten Fingerleisten, die die Druckprodukte in die vorgesehene Heftposition versetzen, erfasst, um Heften und anschliessend die Druckprodukte weitertransportieren zu können. Die dafür notwendigen Mittel sind mit einem hohen Aufwand verbunden.

Aufgabe der Erfindung ist es, einen Sammelhefter -auch Trommelsammelhefter mit mehreren Sammel- und Heftstrecken- der eingangs genannten Art zu schaffen, der bei einer zuverlässigen Verarbeitung der Druckbogen eine einfachere Ausführungsform gestattet.

Erfindungsgemäss wird diese Aufgabe dadurch gelöst, dass die sich über die Sammelstrecke und Heftstrecke erstreckende sattelförmige Auflage wenigstens auf einer Teilstrecke durch oberhalb des Zugmittels aneinandergereihte, eine einseitig schräg abfallende Auflagefläche aufweisende Stützelemente ausgebildet ist.
Die vorgeschlagene Lösung gestattet eine einfachere und leichtere Bauweise der von dem Sammel- und Heftvorgang direkt betroffenen und zusammenwirkenden Förderelemente sowie eine wahlweise Ausbildung der Sammel- und Heftstrecke.

Die erfindungsgemässe Konstruktion erweist sich besonders dann als vorteilhaft, wenn die sattelförmige Auflage an der Sammelstrecke aus zwei parallelen Trummen zweier endlos umlaufender Zugmittel gebildet sind, die den Transport der Druckbogen auch im Bereich der Heftstrecke zuverlässig gewährleisten.

Dem Konstrukteur bleibt es vorbehalten, ob die Trumme der Zugmittel unterschiedliche Längen aufweisen sollen, um sowohl den Heftvorgang wie auch den kontinuierlichen Verarbeitungstakt bzw. Fördertakt aufrecht erhalten zu könen.

Es ist u.a. vorteilhaft, wenn die Sammelstrecke und die Heftstrecke durch ein gemeinsames Trum eines Zugmittels ausgebildet sind und auf diese Weise für den Sammelvorgang, die Förderung und das Heften der Druckbogen sichern.

Vorzugsweise ist ein mit einem kürzeren Trum ausgebildetes Zugmittel der Sammelstrecke zugeordnet, ohne dabei den Heftvorgang zu beeinträchtigen, indem das Zugmittel des kürzeren Trums vor der Heftstrecke endet.

Zweckmässig kann eines der die Auflage bildenden Zugmittel vor der Heftstrecke enden, bspw. das-Zugmittel mit kürzerem Trum, wobei die entstehende einseitige Lücke oder der Unterbruch der Auflage durch ein stationäres, mit den an dem benachbarten Zugmittel befestigten Stützelementen zusammenwirkendes stationäres Leitorgan behoben wird.

Zur Unterstützung der Überleitung der Druckbogen von der durch Zugmittel und Stützelementen gebildeten Auflage auf eine mit einem stationären Leitorgan versehene Auflage, kann an das Förderende des kürzeren Zugmittels anschliessend ein etwa in der Längsmittelachse der Auflage bis etwa an deren Oberkante ansteigendes Führungselement angeordnet sein.

Die Zugmittel sind vorteilhaft als Gelenkketten ausgebildet, die sich als einfaches Antriebselement erweisen.

Die erfindungsgemässe Einrichtung ermöglicht eine günstige Anordnungsweise der von unten an die Oberseite der Auflage anzuhebenden Umbiegevorrichtung oder des der Übergangsstelle zwischen dem Ende des kürzeren Zugmittels nach der Sammelstrecke und der Heftstrecke zugeordneten stationären Leitorgans, indem die Auflage am oberen Ende einen die endenden Auflageflächen der Stützelemente zweier Zugmittel bzw. des stationären Leitorgans trennende Durchtrittsöffnung für die zugestellte Umbiegevorrichtung, die etwa in der Längsmittelebene der Auflage in einem Führungsgehäuse angeordnet ist und/oder das der Übergangsstelle zugeordnete Führungselement aufweist.

Diese, dem erfindungsgemässen Sammelhefter zur Weiterausgestaltung verhelfenden alternativen Konstruktionsmerkmale erlauben die Ausbildung der Auflage durch zwei parallele Zugmittelgetriebe, zwischen deren förderwirksamen Trumen ein den First der sattelförmigen Auflage bildende, senkrecht stehende Leiste angeordnet werden kann, und/oder die Möglichkeit der Kombination eines Trums mit einem stationären Leitorgan zur Bildung der Auflage, wobei damit Streckenabschnitte der Sammel- und Heftstrecke ausgestattet werden können.

Zweckmässig erstrecken sich die durch die Stützelemente gebildeten seitlichen Auflageflächen der Auflage über die Zugmittel resp. Gelenkketten nach unten zu deren Abdeckung.

Ein weiterer Vorteil kann mit dem erfindungsgemässen Gegenstand dadurch erzielt werden, indem sich die Stützelemente nach verschiedenen Ausführungsformen ausbilden und mit den Zugmitteln verbinden lassen.
Insbesondere bei Verwendung einer Gelenkkette können die Laschen der Kettenglieder derart einstückig ausgebildet sein, dass sie mit der seitlich schräg abfallenden Auflagefläche eines Stützelementes verbunden sind oder bei einer anderen Ausführungsform einen zusätzlich stützenden, etwa senkrecht verlaufenden Stützsteg aufweisen. Als Werkstoff eignet sich u.a. Stahlblech, das die nötige Festigkeit für die Kettenglieder besitzt.

Alternativ erweist sich ein Stützelement vorteilhaft, das durch einen Federklemmverschluss an der Gelenkkette aufsteckbar ausgebildet ist, wobei sich hierzu Kunststoff wie auch Stahlblech eignen können.

Bei einer einfachen Ausührungsform des Stützelementes sind die die Verbindungslaschen eines Gliedes der Gelenkkette seitlich überragenden Bolzen dazu vorgesehen, dass sie einen mit dem Stützelement verbundenen jochförmigen Adapter kraft- und/oder formschlüssig aufnehmen können.

Zu diesem Zweck weist der jochförmige Adapter seitliche Klemmleisten auf, die an der den Kettengliedern zugewendeten Innenseite Rastnuten oder dgl. aufweisen.

Zur Erzielung einer weitgehend ununterbrochenen Auflage, ragen die Auflageflächen der Stützelemente über die Teilung der Gelenkkette hinaus und lassen auf diese Art eine Spaltbildung vermeiden.

Wenn die Stützelemente hinsichtlich ihrer Breite asymmetrisch entgegen der Förderrichtung sich über mehr als eine Kettenteilung erstreckend ausgebildet sind, können sie in den Umlenkbereichen zweier paralleler Trume als Auswerfer verwendet werden.

Der Abstand der Mitnehmer kann verändert werden, sodass sich eine an die Formate der Druckbogen angepasste wirtschaftliche Verarbeitung erzielen lässt.

Durch divergierende Trume zweier Zugmittel auf einem Abschnitt der Anlage lassen sich auf einfache Weise die Firstleiste, die Umbiegevorrichtung und/oder das Führungselement zwischen den Stützelementen bzw. das stationäre Leitorgan anordnen.

Nachstehend wird die Erfindung unter Bezugnahme auf die Zeichnung, auf die an dieser Stelle bezüglich aller in der Beschreibung nicht näher erwähnten Einzelheiten verwiesen wird, erläutert. Es zeigen:
- Fig. 1: einen Querschnitt durch ein an einem Zugmittel befestigtes Stützelement gemäss Linie I - I in Fig. 2,
- Fig. 2: eine Ansicht der aus Stützelementen gebildeten Auflage und
- Fig. 3: die Übergangsstelle der Sammelstrecke an die Heftstrecke.

Die Fig. 1 und 2 zeigen ausschnittweise eine durch Anleger eines Sammelhefters (nicht ersichtlich) beschickbare Auflage 1, bspw. an der Sammelstrecke, die durch ein oberes Trum eines endlos umlaufend angetriebenen Zugmittels 2 -hier Gelenkkettemit daran befestigten Stützelementen 3 gebildet wird. Abgestimmt auf den Verarbeitungstakt des Sammelhefters folgen sich nacheinander an dem Zugmittel 2 befestigte Mitnehmer 4, die an den Anlegern vorbeigeführt werden und den jeweils aufgespreizt bereitliegenden Druckbogen übernehmen bzw. weiterfördern. Die Mitnehmer 4 sind jeweils zwischen zwei sich folgenden Stützelementen 3 angeordnet, wozu bspw. ein Kettenabschnitt von zwei Kettengliedern erforderlich ist. Überdies können die Mitnehmer 4 wie dargestellt an den Zugmitteln 2, vorzugsweise an den Kettenschlössern um eine rechtwinklig zur Förderrichtung angeordnete Achse einseitig schwenkbar gelagert sein, sodass sie nach dem Durchlaufen der Heftstrecke gegen die Förderrichtung nach unten abgesenkt werden können, wie in Fig. 2 dargestellt.

Fig. 1 vermittelt eine mögliche Querschnittsform eines an einer als Zugmittel ausgebildeten Gelenkkette 2 befestigten Stützelementes 3. Prinzipiell weisen die Stützelemente 3 eine oberhalb des Zugmittels 2 einseitig schräg abfallende Auflagefläche 5 auf, welche jeweils Teil der auf die Längsmittelebene 6 der Sammel- und Heftstrecke etwa gleichmässig verteilte sattelfömige Auflage 1 bilden.
Mit strichpunktierter Linie ist in Fig. 1 ein weiteres Stützelement 3, ergänzend zu dem anderen Stützelement 3 eine sattelförmige Auflage 1 darstellend, ersichtlich. Die dazu jeweils erforderlichen Zugmittel 2 weisen die gleiche Geschwindigkeit auf und sind ebenfalls im Verarbeitungstakt angetrieben. Das obere Trum der Gelenkkette 2 liegt an einer Längsführung 7 auf, die mit dem Maschinengestell 8 verbunden ist. Gegen das Abheben oder Kippen der Gelenkkette bzw. des oberen Trums ist eine bügelartige Schiene 9 vorgesehen, die sich über einem mit dem Stützelement 3 verbundenen Adapter 10 entlang der Gelenkkette 2 erstreckt, wogegen der entgegenlaufende untere Trum der Gelenkkette 2 durch eine gegenüberliegende gleichartige Bügelschiene (nicht ersichtlich) gegen ein Durchhängen geführt ist. Die Schiene 9 wiederum ist an dem Maschinengestell festgeschraubt.
Bezugszeichen 16 weist auf eine in einer die firstähnliche Oberkante der Auflage 1 bildenden, die Umbiegevorrichtung 11 möglicherweise aufnehmende Firstleiste hin, die beim Heftvorgang an der Heftstrecke jeweils angehoben -wie gezeigt- und wieder in die Ruhelage abgesenkt werden kann.
In Fig. 3 sind zur Bildung der Auflage 1 im Sammelbereich bzw. an der Sammelstrecke zwei parallel verlaufende Trume zweier Zugmittelgetriebe veranschaulicht, von denen das hintere eine grössere Länge als das vordere aufweist. Das vordere Zugmittel wird vor dem Heftbereich bzw. vor der Heftstrecke um 180° umgelenkt, wogegen das hintere über den Heftbereich hinaus verläuft. Es bildet sich dadurch eine Übergangsstelle zwischen Sammelstrecke und Heftstrecke, die zur Gewährleistung des Verarbeitungstaktes und des lagerichtigen Transportes der Druckbogen einer besonderen Ausbildung bedarf.
Anstelle der die Auflage 1 an der Sammelstrecke vervollständigenden Stützelemente 3 schliesst mit geringem Abstand ein stationäres Leitorgan 12 an, das nach den Auflageflächen 5 der Stützelemente 3 auf einer Seite der Längsmittelebene 6 eine vollständige Auflage der Druckbogen bildend ausgerichtet ist. Als weitere Unterstützung einer reibungslos wirkenden Übergangsstelle ist etwa in der Längsmittelebene 6 liegend ein mit dem stationären Leitorgan 12 zusammenwirkendes Führungselement 13 vorgesehen, das einen in Förderrichtung der Druckbogen betrachtet stetig ansteigenden Führungsabschnitt aufweist, der bei Erreichen der Oberkante der Auflage 1 in einen zu letzterer parallelen Abschnitt übergeht.
Die Auflageflächen 5 der Stützelemente 3 erreichen mit ihrer Unterkante etwa die Höhe der Längsführung 7 der Gelenkkette 2 zu deren Schutz gegen Einflüsse von aussen.
Die Stützelemente 3, hier aus Kunststoff ausgebildet, weisen einen mit der Auflagefläche 5 verbundenen Adapter 10 als Befestigungselement mit der Gelenkkette 2 auf. Dieser Adapter 10 ist im Querschnitt jochförmig ausgebildet, sodass er als Federklemmverschluss an der Gelenkkette 2 aufsteck- und abnehmbar verwendet werden kann. Die über die Verbindungslaschen 14 der Gelenkkette 2 seitlich vorstehenden Enden der Bolzen 15 dienen als zapfenähnliche Vorrichtung, an welcher der Adapter 10 bzw. ein Stützelement, versehen mit Rastnuten oder Bohrungen, festgehalten wird. Das Entfernen resp. Auswechseln eines Stützelementes 3 am Zugmittel geschieht durch Deformation bzw. durch ein Abheben der seitlichen Klemmleisten des Adapters.

Die an den oberen Enden der Stützelemente 3 abstehenden Borsten 17 oder Rückhaltefedern mindern die Gleitfähigkeit der Druckbogen an der Auflage bei einem Stop der Zugmittelgetriebe.

## Patentansprüche

1. Sammelhefter mit entlang einer durch wenigstens ein Trum eines endlos umlaufenden Zugmittels mit daran befestigten, mindestens Teil einer sattelförmigen Auflage für die nacheinander aufgespreizt abgelegten Druckbogen bildenden Stützelemente und mit Mitnehmern ausgebildeten Sammelstrecke, welche in eine stromabwärts anschliessende, zum Heften der übereinander abgelegten Druckbogen bestimmte Heftstrecke mündet, dadurch gekennzeichnet, dass die sich über die Sammelstrecke und Heftstrecke erstreckende sattelförmige Auflage (1) wenigstens auf einer Teilstrecke durch oberhalb des Zugmittels (2) aneinandergereihte, eine einseitig schräg abfallende Auflagefläche (5) aufweisende Stützelemente (3) ausgebildet ist.

2. Sammelhefter nach Anspruch 1, dadurch gekennzeichnet, dass die sattelförmige Auflage (1) wenigstens auf einem Abschnitt der Sammelstrecke aus zwei parallelen, voneinander abgewendete Auflageflächen (5) durch Stützelemente (3) aufweisende Trume zweier endlos umlaufender Zugmittel (2) gebildet ist.

3. Sammelhefter nach Anspruch 2, dadurch gekennzeichnet, dass die förderwirksamen Trume der beiden Zugmittel (2) unterschiedliche Längen aufweisen.

4. Sammelhefter nach den Ansprüchen 1 bis 3, dadurch gekennzeichnet, dass die Sammelstrecke und die Heftstrecke durch wenigstens ein Trum eines endlos umlaufenden Zugmittels (2) ausgebildet sind.

5. Sammelhefter nach Anspruch 4, dadurch gekennzeichnet, dass der kürzere Trum zweier eine Auflage (1) bildenden Zugmittel (2) der Sammelstrecke zugeordnet ist.

6. Sammelhefter nach einem der Ansprüche 2 bis 5, dadurch gekennzeichnet, dass in Förderrichtung betrachtet vor und/oder nach dem kürzeren Trum eines Zugmittels (2) eine mit den an dem benachbarten Zugmittel (2) befestigten Stützelementen (3) eine Auflage (1) bildendes stationäres Leitorgan (12) zugeordnet ist.

7. Sammelhefter nach Anspruch 6, dadurch gekennzeichnet, dass der sich zwischen dem in Förderrichtung stromabwärts angeordneten Ende des kürzeren Trums eines Zugmittels (2) und dem stationären Leitorgan (12) gebildeten Übergangsstelle ein etwa in der Längsmittelebene (6) der Auflage (1) gegen deren Oberkante stetig ansteigendes Führungselement (13) zugeordnet ist.

8. Sammelhefter nach Anspruch 2 und 6, dadurch gekennzeichnet, dass die Auflage (1) am oberen Ende eine die endenden Auflageflächen (5) der gegenüberliegenden Stützelemente (3) bzw. des stationären Leitorgans (12) trennende Durchtrittsöffnung für eine die Oberkante der Auflage bildende Firstleiste (16) und/oder die anhebbare Umbiegevorrichtung (11) bzw. das Führungselement (13) aufweist.

9. Sammelkette nach Anspruch 8, dadurch gekennzeichnet, dass sich die Auflagefläche (5) der Stützelemente und das stationäre Leitorgan (12) über die Zugmittel (2) nach unten erstrecken.

10. Sammelhefter nach den Ansprüchen 1 bis 9, mit wenigstens einer als Zugmittel (2) ausgebildeten Gelenkkette.

11. Sammelhefter nach Anspruch 10, dadurch gekennzeichnet, dass die Stützelemente (3) mittels Federklemmverschluss an der Gelenkkette (2) aufsteckbar befestigt sind.

12. Sammelhefter nach Anspruch 11, dadurch gekennzeichnet, dass die die Verbindungslaschen (14) eines Kettengliedes seitlich überragenden Bolzenenden zur Aufnahme eines mit dem Stützelement verbundenen jochförmigen Adapters (10) ausgebildet sind.

13. Sammelhefter nach Anspruch 12, dadurch gekennzeichnet, dass die seitlichen Klemmleisten der jochförmigen Adapter (10) an der den Kettengliedern zugewendeten Innenseite Rastnuten aufweisen.

14. Sammelhefter nach Anspruch 1, dadurch gekennzeichnet, dass die Mitnehmer (4) an Kettenschlössern der Gelenkkette (2) befestigt sind.

15. Sammelhefter nach Anspruch 14, dadurch gekennzeichnet, dass die Mitnehmer (4) an jeweils einem Bolzen (15) eines Kettenschlosses nach unten absenkbar angelenkt sind.

16. Sammelhefter nach Anspruch 1, dadurch gekennzeichnet, dass sich die Stützelemente (3) hinsichtlich ihrer Breite über die Kettenteilung hinaus erstrecken.

17. Sammelhefter nach Anspruch 10, dadurch gekennzeichnet, dass die Stützelemente (3) hinsichtlich ihrer Breite asymmetrisch entgegen der Förderrichtung sich über mehr als eine Kettenteilung erstreckend ausgebildet sind.

18. Sammelhefter nach Anspruch 1, dadurch gekennzeichnet, dass das förderwirksame Trum einer Gelenkkette (2) oder die unteren Enden der die Auflage (1) bildenden Auflageflächen (5) der Stützelemente (3) an einer Längsführung (7) abgestützt sind.

19. Sammelhefter nach Anspruch 1, dadurch gekennzeichnet, dass der Abstand der Mitnehmer (4) an dem Zugmittel (2) verstellbar ist.

20. Sammelhefter nach den Ansprüchen 2 und 10, dadurch gekennzeichnet, dass die die Auflage (1) bildenden Trume zweier Zugmittel (2) auf wenigstens einem Abschnitt der Auflage (1) divergierend/konvergierend angeordnet sind.

21. Sammelhefter nach Anspruch 1, dadurch gekennzeichnet, dass die Stützelemente (3) an ihrem oberen Ende abstehende Borsten (17) oder Rückhaltefedern aufweisen.
